# EUROPÄISCHE PATENTSCHRIFT

(11) **EP 1 929 086 B1**
(45) Veröffentlichungstag und Bekanntmachung des Hinweises auf die Patenterteilung: **08.07.2009**
(21) Anmeldenummer: 06805668.8
(22) Anmeldetag: 08.09.2006
(51) Int. Cl.: D21G 1/02

(54) **BEHEIZBARE KALANDERWALZE**
HEATABLE CALENDER ROLLER
ROULEAU DE CALANDRE CHAUFFABLE

(30) Priorität: 15.09.2005 DE 102005044099
(43) Veröffentlichungstag der Anmeldung: 11.06.2008
(73) Patentinhaber: Andritz Küsters GmbH, 47805 Krefeld (DE)
(72) Erfinder: BRENDEL, Bernhard, 47929 Grefrath (DE); SVENKA, Peter, 47929 Grefrath (DE)
(74) Vertreter: Sparing Röhl Henseler Patentanwälte European Patent Attorneys
(86) Internationale Anmeldenummer: PCT/EP2006/008755
(87) Internationale Veröffentlichungsnummer: WO 2007/031233

(56) Entgegenhaltungen:
- EP-A2- 0 341 229
- EP-B1- 0 710 741
- WO-A2-20/05021867
- GB-A- 2 180 624

## Beschreibung

Die Erfindung betrifft eine beheizbare Kalanderwalze nach dem Oberbegriff des Anspruchs 1.

Beim Kalandrieren wird die zu behandelnde Papierbahn zwischen Walzen behandelt, wobei mechanische und thermische Energie zur Behandlung und Verformung des Papiers eingesetzt wird, um das Papier, insbesondere die Papieroberfläche, der endgültigen Verwendung anzupassen. Die zur Behandlung erforderliche thermische Energie wird durch die Wärmezufuhr aus der beheizten Walze in den Walzenspalt eingebracht.

Aus EP 0 710 741 B1 ist eine beheizte Kalanderwalze bekannt, die als Hohlwalze ausgebildet ist und eine Walzenschale aufweist, die aus einem ersten Material aus Schmiedestahl, Gußstahl, Gußeisen oder Gußeisen mit Kugelgraphit hergestellt und mit einer dünnen Umfangsoberflächenschicht aus einem zweiten harten, abriebsbeständigen Material versehen ist. Die dünne Umfangsobertlächenschicht hat den Nachteil, daß das Abschleifen betriebsbedingter Markierungen an der Umfangsoberfläche im allgemeinen nur einmal möglich ist. Danach ist eine neue Beschichtung vorzunehmen. Ein größerer Vorrat an Reservewalzen ist deshalb erforderlich. Der Einsatz solcher Thermowalzen ist deshalb aufwendig und teuer.

Bekannt sind ferner beheizte Kalanderwalzen mit einer Walzenschale aus Schalenhartguß. Die nutzbare Härteschicht ist bei einschichtig aufgebauten Walzenschalen wesentlich dicker, wodurch die Standzeit der Thermowalze erhöht wird. Bekannt sind schließlich auch Thermowalzen aus vergüteten oder oberflächengehärteten Materialien. Doch die wenigen in Frage kommenden Sonderwerkstoffe sind teuer, bereiten Schwierigkeiten in der Beschaffung und stellen wegen ihrer Empfindlichkeit außerordentlich hohe Anforderungen an den Herstellungsprozeß. Solche Thermowalzen sind folglich sehr teuer.

Die Anforderungen an die beheizte Kalanderwalze im Betrieb haben sich zudem in den letzten Jahren deutlich erhöht. Mit der Steigerung der Produktionsgeschwindigkeit der Papiermaschinen ist wegen des flächenbezogenen Wärmebedarfs für die Kalandrierung die erforderliche zuzuführende Wärmeleistung zunehmend angestiegen. Bei Papier, wie es beim Kalandrieren aus papiertechnologischen Gründen vorliegt, das ein guter Wärmeisolator ist, muß die Oberflächentemperatur der beheizten Walze angehoben werden, um die erforderliche Wärmemenge in der durch die Produktionssteigerung kürzeren Verweildauer auf die Papierbahn zu transferieren. Dies bedeutet für die beheizten Walzen in Kalandern zusätzlich zur Erhöhung der Wärmeleistung eine Erhöhung der Walzenoberflächentemperatur. Auch wegen dieser zweifachen Erhöhung sind die bisher verwendeten Thermowalzen an ihre Grenzen gestoßen.

Aus WO-A-2005/021867 ist eine beheizbare Kalanderwalze nach dem Oberbegriff des Anspruchs 1 bekannt.

Aufgabe der Erfindung ist es daher, eine beheizbare Kalanderwalzen zu schaffen, die bei hohen Produktionsgeschwindigkeiten eine hohe Heizleistung mit hohen Standzeiten kombiniert und dabei kostengünstig herstellbar ist.

Diese Aufgabe wird durch die Merkmale des Anspruchs 1 gelöst.

Hierdurch wird eine beheizbare Kalanderwalze geschaffen, bei der über ein Auftragsschweißen eine Funktionsschicht für den Kalandrierprozeß auf den Walzenkörper aufgebracht ist. Es besteht also eine Funktionstrennung zwischen dem Walzenkörper als Tragkörper und dem Walzenkörper als Oberflächenkörper, der die papiertechnologischen Eigenschaften und die Walzenstandzeit bestimmt. Das Vorhandensein von Druckspannungen in der Funktionsschicht im betriebswarmen Zustand schützt die Funktionsschicht bzw. die Walze durch die Schaffung von Sicherheitsreserven vor Zerstörungen im Betrieb.

Bei der aufgeheizten Kalanderwalze ist die Funktionsschicht materialbedingt mit einer inneren Vorspannung gegenüber dem Walzenkörper ausgestattet, so daß ohne Wärmeabgabe an eine Papier- oder Kartonbahn die Funktionsschicht in einem Spannungszustand ist. In die Funktionsschicht wird demnach ein Spannungspuffer eingebaut. Im Betrieb wird durch erhöhte Wärmeabgabe die Vorspannung abgebaut. Ein Reißen der Umfangsfläche des Walzenkörpers im Betrieb wird hierdurch vermieden. Diese beheizten Kalanderwalzen sind hoch belastbar und besitzen hohe Standzeiten. Bei einem Einsatz in Multinip-Kalandern mit doppelter Überrollung der beheizten Kalanderwalze und somit doppelter Wärmeabgabe können Walzenoberflächentemperaturen auch von über 200°C bei Produktionsgeschwindigkeiten von über 1500 m/min eingestellt werden.

Die Materialien der Funktionsschicht und des Walzenkörpers können getrennt voneinander in Bezug auf ihre eigentlichen Eigenschaften optimiert werden. So kann das Material der Funktionsschicht optimiert werden in Bezug auf eine hohe Wärmekapazität und Härte, wodurch die Temperaturführung der Wärmebehandlungsprozesse und die Standzeiten verbessert werden. Das Material des Walzenkörpers kann dagegen in Bezug auf Wärmeleitfähigkeit, Zerspanbarkeit und Festigkeit optimierbar sein, wodurch die Einbringung der Heizeinrichtungen, z.B. periphere Bohrungen, und die Tragkörpereigenschaften verbessert werden. Als Werkstoff für den Walzenkörper ist auch ein handelsüblicher Werkstoff verwendbar. Beispielsweise kann der Walzenkörper aus einem handelsüblichen Stahl, z.B. St 52, gefertigt sein.

Die Funktionsschicht ist mehrfach nachschleifbar, wobei die Dicke durch ein Mehrlagenschweißen, also die Anzahl von übereinander anbringbaren Schweißlagen, steuerbar ist. Bevorzugte Schichtdicken liegen bei 3 bis 10 mm. Die Beheizung einer solchen Thermowalze kann in bekannter Weise von innen und gegebenenfalls zusätzlich von außen erfolgen.

Die Funktionsschicht kann eine kleinere Wärmeausdehnung besitzen als der Walzenkörper und durch spannungsarmes Glühen nachbehandelt sein, so daß die Schweißschicht Druckspannungen als Eigenspannungen aufweist. Diese innere Vorspannung hat die Funktionsschicht, solange keine Wärmeabgabe an die Papier- oder Kartonbahn erfolgt, also eine im wesentlichen gleichmäßige Durchwärmung gegeben ist. Die im Betrieb einsetzende ungleichmäßige Wärmeverteilung im Walzenkörper erzeugt Zugspannungen in der Funktionsschicht, die dort ganz oder teilweise durch die eingebauten Druckspannungen ausgeglichen werden.

Alternativ kann die Funktionsschicht eine größere Wärmeausdehnung besitzen als der Walzenkörper, so daß Zugspannungen durch einfaches Abkühlen beim Auftragsschweißen in der Funktionsschicht vorhanden sind. Diese Zugspannungen sind bei der aufgeheizten Kalanderwalze, bedingt durch das Verhältnis der Wärmeausdehnungen der Funktionsschicht und des Walzenkörpers zueinander, in Druckspannungen umgewandelt. Druckspannungen sind auch hier als Spannungspuffer in die Funktionsschicht eingebaut. Die im Betrieb einsetzende ungleichmäßige Temperaturverteilung im Walzenkörper erzeugt Zugspannungen in der Funktionsschicht, die dort durch die eingebauten Druckspannungen ausgeglichen werden.

Weitere Vorteile und Ausgestaltungen der Erfindung sind den Unteransprüchen und der nachfolgenden Beschreibung zu entnehmen.

Die Erfindung wird nachstehend anhand der in den beigefügten Abbildungen dargestellten Ausführungsbeispiele näher erläutert.
Fig. 1 zeigt schematisch eine Seitenansicht eines ersten Ausführungsbeispiels eines Kalanders mit einer beheizten Kalanderwalze gemäß der Erfindung,
Fig. 2 zeigt schematisch eine Seitenansicht eines zweiten Ausführungsbeispiels eines Kalanders mit beheizten Kalanderwalzen gemäß der Erfindung,
Fig. 3 zeigt schematisch eine Seitenansicht einer beheizten Kalanderwalze gemäß der Erfindung mit einer zentralen Beheizung,
Fig. 4 zeigt schematisch einen Querschnitt der beheizten Kalanderwalze gemäß Fig. 3,
Fig. 5 zeigt schematisch eine Seitenansicht einer beheizten Kalanderwalze gemäß der Erfindung mit einer peripheren Bohrung für eine Innenbeheizung,
Fig. 6 zeigt schematisch einen Querschnitt der beheizten Kalanderwalze gemäß Fig. 5,
Fig. 7 zeigt schematisch einen Segmentabschnitt der Fig. 4 in vergrößerter Darstellung und unter Angabe der Spannungszustände,
Fig. 8 zeigt die Temperaturänderung über die Wanddicke für die beheizte Kalanderwalze gemäß Fig. 3 und 4 im Betrieb bei Wärmeabgabe an eine Papier- oder Kartonbahn.

Fig. 1 zeigt einen Kalander 1 für die Behandlung einer Warenbahn, insbesondere einer Papier- oder Kartonbahn. Der Kalander 1 umfaßt dazu mindestens einen Walzenstapel 2, der hier zwei Walzen 3, 4 umfaßt, die in bekannter Weise an einem Kalanderständer 5 angeordnet sind. Die Walzen 3, 4 begrenzen einen Walzenspalt 6, den Nip, den eine Warenbahn W durchläuft und in dem die Warenbahn mit Druck und Temperatur beaufschlagt wird. Die Behandlungsdauer der Warenbahn W im Nip hängt ab von der Länge des Nips und der Durchlaufzeit, die beim Online-Betrieb von der Produktionsgeschwindigkeit abhängt. Die Länge des Nips ist wählbar und liegt üblicherweise zwischen 3 und 300 mm. Dazu ist eine Walze, hier die Walze 3, als harte Walze, weiche Walze oder Schuhwalze, ausbildbar. Die Walze 3 kann ferner als Biegeausgleichswalze ausgebildet sein.

Die andere Walze 4 ist eine beheizbare Kalanderwalze gemäß der Erfindung, deren Ausbildung nachfolgend im einzelnen beschrieben wird.

Der Walzenstapel kann von einem oder beiden Enden her belastbar sein, um wählbare Streckenlasten im Nip 6 einzustellen. Ist die Walze 3 als Schuhwalze ausgebildet, können über einen Hub des Schuhs die Streckenlasten eingestellt werden. Zur Führung der Warenbahn W zwischen Nips oder nach dem Nip 6 sind in bekannter Weise Leitrollen 7 vorgesehen.

Dieser 1-Nip-Kalander ist im Online- als auch Offline-Betrieb einsetzbar.

Fig. 2 zeigt einen Multi-Nip-Kalander für das Glätten einer Papier- oder Kartonbahn mit mindestens einem Walzenstapel 2 mit einer Mehrzahl Walzen 3, 4, 8, 9, 10, die Nips 6, 11, 12, 13 begrenzen. Die Walzenzahl liegt vorzugsweise zwischen drei und zwölf Walzen. Die Endwalzen 3, 10 des Walzenstapels 2 sind vorzugsweise als Biegeausgleichswalzen ausgebildet. Jeder Nip 6, 11, 12, 13 wird vorzugsweise durch eine beheizte Kalanderwalze gemäß der Erfindung begrenzt. Dies sind hier die Walzen 4, 9, die gemäß der Erfindung ausgebildet sind, wie nachfolgend beschrieben ist. Alle Walzen können als harte Walzen ausgebildet sein. Vorzugsweise werden die Nips 6, 11, 12, 13 als Soft-Nips ausgebildet, d. h. sie werden von einer harten und einer weichen Walze begrenzt.

Die beheizbaren Kalanderwalzen 4, 9 gemäß der Erfindung sind grundsätzlich harte Walzen mit einer verschleißfesten Oberfläche, so daß jeweils die andere Walze, die einen Nip mit der beheizbaren Kalanderwalze 4, 9 gemäß der Erfindung begrenzen, weiche Walzen sein können. Gemäß Fig. 2 sind dies die Walzen 3, 8, 10. Die beheizbare Kalanderwalze gemäß der Erfindung ist vorzugsweise eine Mittelwalze, die im Betrieb doppelt überrollt wird, d.h. zwei Nips 8, 11 bzw. 12, 13 begrenzt. Der Walzenstapel 2 ist von einem Ende her über einen Druckzylinder 14 belastbar. Zwischen den Nips wird die Warenbahn W über Leitrollen 7 geführt.

Für eine zweiseitige Behandlung der Warenbahn W kann ein zweiter, nicht dargestellter Walzenstapel vorgesehen sein, der dem Walzenstapel 2 vor oder nachgeordnet sein kann. Alternativ kann der Walzenstapel 2 einen Wechselnip aufweisen. Der Kalander 1 gemäß Fig. 2 kann offline als auch online betrieben werden.

Die beiden Kalanderausführungen der Fig. 1 und 2 können bei Produktionsgeschwindigkeiten über 1500 m/min online betrieben werden, wobei die beheizbaren Kalanderwalzen 4, 8 gemäß der Erfindung mit Walzenoberflächentemperaturen von bis zu 350°C gefahren werden können und dabei Heizleistungen von bis zu 200 kW/m besitzen.

Die Ausbildung der beheizbaren Kalanderwalzen 4, 9 gemäß der Erfindung wird anhand der Fig. 3 bis 8 nachfolgend erläutert. Beispielhaft wird die beheizbare Kalanderwalze 4 beschrieben. Die Ausführungen gelten entsprechend für die Kalanderwalze 9. Die Ausführungen gelten in gleicher Weise für die beheizbare Kalanderwalze 4 als Endwalze (Fig. 1) und die beheizbare Kalanderwalze 4, 9 als Mittelwalze (Fig. 2).

Die beheizbare Kalanderwalze 4 umfaßt einen hohlen, eine Walzenschale aufweisenden Walzenkörper 15, der für das Durchleiten eines Wärmeübertragungsmediums ausgebildet ist. Der Walzenkörper 15 trägt eine verschleißfeste Umfangsoberfläche, die gebildet ist von mindestens einer durch Schmelzschweißen aufgetragenen Funktionsschicht 16, die eine schweißzusatzwerkstoffabhängige Wärmeausdehnung besitzt, die derart verschieden ist von der Wärmeausdehnung des Walzenkörpers 15, daß die Funktionsschicht 16 im aufgeheizten, betriebswarmen Zustand der Kalanderwalze 4 eine innere Vorspannung in Form von Druckspannungen 17 (Fig. 7) als Spannungspuffer aufweist, die den im Betrieb durch Wärmeabgabe erzeugten Zugspannungen entgegenwirken:

Die beheizbare Kalanderwalze 4 besitzt im aufgeheizten, betriebswarmen Zustand eine im wesentlichen gleichmäßige Durchwärmung. Wird der von der beheizbaren Kalanderwalze 4 begrenzte Nip 6 geschlossen, führt die Wärmeabgabe an die Warenbahn W zu einer niedrigen Temperatur der Funktionsschicht 16 als im aufgeheizten Zustand vor der Betriebsaufnahme. Dies führt zu einer ungleichmäßigen Temperaturverteilung im Walzenkörper 15. In Fig. 8 ist der Temperaturverlauf bezogen auf die Wanddicke dargestellt.

Wie Fig. 7 verdeutlicht, verursacht der Temperaturgradient im Walzenkörper 15 eine Aufspreizung 18 des Walzenkörpers 15 außen und damit ein Aufbauen von Zugspannungen 19 in der Funktionsschicht 16. Dies führt dann zu einem Reißen der Funktionsschicht, insbesondere dann, wenn die Warenbahn zur Steuerung bestimmter Papiereigenschaften mit einem höheren Feuchtigkeitsgehalt in den Nip 6 eintritt.

Ist erfindungsgemäß ein Spannungspuffer in Form von Druckspannungen 17 in die Funktionsschicht 16 eingebaut, also Spannungen mit umgekehrter Wirkrichtung als Zugspannungen 19 integriert, erhält die Funktionsschicht 16 eine Verformungsmöglichkeit, die auf Zugbeanspruchung hin ein Nachgeben der Funktionsschicht erlaubt und dadurch eine Rißbildung vermieden wird.

Hierzu kann die Funktionsschicht 16 eine kleinere Wärmeausdehnung besitzen als der Walzenkörper 15, wobei diese durch spannungsarmes Glühen nachbehandelt ist, so daß die Funktionsschicht die Druckspannungen 17 als Spannungspuffer aufweist.

Alternativ kann die Funktionsschicht 16 eine größere Wärmeausdehnung besitzen als der Walzenkörper 15, so daß beim Aufheizen in den betriebswarmen Zustand die Funktionsschicht 16 aus Zugspannungen in die Druckspannungen 17 überführte Eigenspannungen als Spannungspuffer aufweist.

Die Funktionsschicht 16 kann aus mindestens zwei übereinander angeordneten Lagen bestehen, die durch Auftragsschweißen aufgebracht sind. Eine Außenschicht und eine Trennschicht sind auf diese Weise ausbildbar, um eine Außenschicht auszubilden, die keine Materialbestandteile des Walzenkörpers 15 aufweist. Diese übereinander angeordneten Schweißlagen sind deshalb vorzugsweise diskrete Lagen.

Als Beheizung für die beheizbare Kalanderwalze ist eine Innenbeheizung vorgesehen. Die beheizbare Kalanderwalzen 4 gemäß Fig. 3 und 4 ist eine zentral beheizbare Walze mit einem Verdrängerkörper 20, der einen Ringspalt 21 für den Durchfluß eines Wärmemediums aufweist. Die Anschlüsse für den Ein- und Austritt des Wärmeübertragungsmediums, insbesondere Öl, ist durch Pfeile angedeutet.

Das Ausführungsbeispiel der Fig. 5 und 6 unterscheidet sich von dem der Fig. 3 und 4 lediglich dadurch, daß zur Innenbeheizung kein Verdrängerkörper, sondern periphere Bohrungen 22 für einen Durchfluß des Wärmeübertragungsmediums vorgesehen sind. Im übrigen gelten die vorstehenden Ausführungen entsprechend.

Bei beiden Ausführungsformen der Innenbeheizung kann eine Außenheizung beliebiger Art zusätzlich vorgesehen sein.

Als Material für den Walzenkörper ist vorzugsweise ein solches mit einer Wärmeleitfähigkeit von ≥ 30 W/m°K vorgesehen.

Als Material für die Funktionsschicht ist ferner vorzugsweise ein solches mit einer Wärmeleitfähigkeit von ≥ 20 W/m°K und einer spezifischen Wärmekapazität von ≥ 400 J/kg°K vorgesehen.

Der Schweißzusatzwerkstoff, aus dem die Funktionsschicht 16 durch Schmelzschweißen auf den Walzenkörper 15 aufgetragen ist, besitzt vorzugsweise eine Härte zwischen 450 HV und 650 HV. Ferner beträgt der reversible Härteabfall des Schweißzusatzwerkstoffes von Raumtemperatur bis Betriebstemperatur vorzugsweise weniger als 5%. Das Auftragsschweißen erfolgt vorzugsweise durch das sogenannte Bandschweißverfahren mit Schweißbändern einer Breite von beispielsweise 15 bis 60 mm, um eine porenfreie Oberfläche und homogene Auftragsschicht hinsichtlich E-Modul und Verschleißfestigkeit zu erzielen.

Die Schichtdicke der Funktionsschicht 16 beträgt mindestens 3 mm und liegt vorzugsweise im Bereich zwischen 3 und 10 mm.

Der Walzenkörper 15 ist in bekannter Weise als Tragkörper über Walzenzapfen 23, 24 in dem Kalanderständer angeordnet.

Die vorstehenden Ausführungen zu den Fig. 7 und 8 gelten entsprechend für eine beheizbare Kalanderwalze 4 mit einer Beheizung über periphere Bohrungen 22, wie dies in den Fig. 5 und 6 dargestellt ist. Die Ausführungen gelten für jede Art von Innenbeheizung.

## Patentansprüche

1. Beheizbare Kalanderwalze mit einem hohlen, eine Walzenschale aufweisenden Walzenkörper (15), der für das Durchleiten eines Wärmeübertragungsmediums ausgebildet ist, und der Walzenkörper (15) eine verschleißfeste Umfangsoberfläche trägt, wobei die verschleißfeste Umfangsoberfläche von mindestens einer Funktionsschicht (16) gebildet wird **dadurch gekennzeichnet, daß** die Funktionsschicht (16) durch Schmelzschweißen aufgetragen ist und eine schweißzusatzwerkstoffabhängige Wärmeausdehnung besitzt, die von der Wärmeausdehnung des Walzenkörpers (15) derart verschieden ist, daß die Funktionsschicht (16) im aufgeheizten Zustand der Kalanderwalze (4, 9) eine innere Vorspannung in Form von Druckspannungen (17) als Spannungspuffer aufweist, die den im Betrieb durch Wärmeabgabe erzeugten Zugspannungen (19) entgegenwirken.

2. Beheizbare Kalanderwalze nach Anspruch 1, **dadurch gekennzeichnet, daß** die Funktionsschicht (16) eine kleinere Wärmeausdehnung besitzt als der Walzenkörper (15) und durch spannungsarmes Glühen nachbehandelt ist, so daß die Funktionsschicht (16) Druckspannungen (17) als Spannungspuffer aufweist.

3. Beheizbare Kalanderwalze nach Anspruch 1, **dadurch gekennzeichnet, daß** die Funktionsschicht (16) eine größere Wärmeausdehnung besitzt als der Walzenkörper (15), so daß beim Aufheizen in den betriebswarmen Zustand die Funktionsschicht (16) aus Zugspannungen in Druckspannungen (17) überführte Eigenspannungen als Spannungspuffer aufweist.

4. Beheizbare Kalanderwalze nach einem der Ansprüche 1 bis 3, **dadurch gekennzeichnet, daß** die Funktionsschicht (16) aus mindestens zwei übereinander angeordneten Lagen besteht.

5. Beheizbare Kalanderwalze nach Anspruch 4, **dadurch gekennzeichnet, daß** die übereinander angeordneten Lagen diskrete Lagen sind.

6. Beheizbare Kalanderwalze nach Anspruch 5, **dadurch gekennzeichnet, daß** der Walzenkörper (15) periphere Bohrungen (22) für einen Durchfluß des Wärmeübertragungsmediums aufweist.

7. Beheizbare Kalanderwalze nach Anspruch 5, **dadurch gekennzeichnet, daß** die Innenbeheizung (20, 21) zentral erfolgt.

8. Beheizbare Kalanderwalze nach einem der Ansprüche 1 bis 7, **dadurch gekennzeichnet, daß** der Walzenkörper (15) eine Wärmeleitfähigkeit von ≥ 30 W/m°K besitzt.

9. Beheizbare Kalanderwalze nach einem der Ansprüche 1 bis 8, **dadurch gekennzeichnet, daß** die Funktionsschicht (16) eine Wärmeleitfähigkeit von ≥ 20 W/m°K und eine spezifische Wärmekapazität von ≥ 400 J/kg°K besitzt.

10. Kalander zum Behandeln einer Warenbahn, insbesondere einer Papier- oder Kartonbahn, mit mindestens einem Walzenstapel (2) mit zwei oder mehreren Walzen (3, 4; 3, 4, 8, 9, 10) unter Ausbildung von einem oder mehreren Nips (6; 6, 11, 12, 13), **dadurch gekennzeichnet, daß** mindestens eine beheizbare, harte Walze (4, 9) nach einem oder mehreren der Ansprüche 1 bis 9 ausgebildet ist.

11. Kalander nach Anspruch 10, **dadurch gekennzeichnet, daß** mittlere beheizbare, harte Walzen (4, 9) des Walzenstapels (2) nach einem oder mehreren der Ansprüche 1 bis 9 ausgebildet sind.

## Claims

1. Heatable calender roll having a hollow roll body (15) which has a roll shell and is constructed for a heat transfer medium to be led through, and the roll body (15) bears a wear-resistant circumferential surface, the wear-resistant circumferential surface being formed by at least one functional layer (16), **characterized in that** the functional layer (16) is applied by fusion welding and has a thermal expansion that depends on the additional welding material and is different from the thermal expansion of the roll body (15) in such a way that, in the heated state of the calender roll (4, 9), the functional layer (16) has an internal prestress in the form of compressive stresses (17) as a stress buffer, which counteract the tensile stresses (19) generated during operation by the dissipation of heat.

2. Heatable calender roll according to claim 1, **characterized in that** the functional layer (16) has a lower thermal expansion than the roll body (15) and is re-treated by low-stress annealing, so that the functional layer (16) has compressive stresses (17) as a stress buffer.

3. Heatable calender roll according to claim 1, **characterized in that** the functional layer (16) has a higher thermal expansion than the roll body (15) so that, when heated up into the warm operating state, the functional layer (16) has inherent stresses transformed from tensile stresses into compressive stresses (17) as a stress buffer.

4. Heatable calender roll according to one of claims 1 to 3, **characterized in that** the functional layer (16) is composed of at least two layers arranged one above another.

5. Heatable calender roll according to claim 4, **characterized in that** the layers arranged above one another are discrete layers.

6. Heatable calender roll according to claim 5, **characterized in that** the roll body (15) has peripheral drilled holes (22) for a through flow of the heat transfer medium.

7. Heatable calender roll according to claim 5, **characterized in that** the internal heating (20, 21) is carried out centrally.

8. Heatable calender roll according to one of claims 1 to 7, **characterized in that** the roll body (15) has a thermal conductivity of ≥ 30 W/m°K.

9. Heatable calender roll according to one of claims 1 to 8, **characterized in that** the functional layer (16) has a thermal conductivity of ≥ 20 W/m°K and a specific thermal capacity of ≥ 400 J/kg°K.

10. Calender for treating a product web, in particular a paper or board web, having at least one roll stack (2) having two or more rolls (3, 4; 3, 4, 8, 9, 10) forming one or more nips (6; 6, 11, 12, 13), **characterized in that** at least one heatable, hard roll (4, 9) is constructed according to one or more of Claims 1 to 9.

11. Calender according to claim 10, **characterized in that** central heatable hard rolls (4, 9) of the roll stack (2) are constructed in accordance with one or more of Claims 1 to 9.

## Revendications

1. Cylindre de calandre chauffable comprenant un corps de cylindre creux (15) comportant une coque de cylindre et réalisé pour le passage d'un milieu caloporteur, et le corps de cylindre (15) porte une surface périphérique résistante à l'usure, ladite surface périphérique résistante à l'usure étant formée par au moins une couche fonctionnelle (16), **caractérisé en ce que** la couche fonctionnelle (16) est appliquée par soudage-fusion et possède une dilatation thermique fonction du matériau d'apport de soudure, qui diffère de la dilatation thermique du corps de cylindre (15) de telle façon que la couche fonctionnelle (16) présente, à l'état chauffé du cylindre de calandre (4, 9), une précontrainte interne sous la forme de contrainte de pression (17) à titre de tampon de contraintes, qui s'oppose aux contraintes de traction (19) générées en fonctionnement par dissipation thermique

2. Cylindre de calandre chauffable selon la revendication 1, **caractérisé en ce que** la couche fonctionnelle (16) possède une dilatation thermique plus faible que le corps de cylindre (15) et est retraitée par chauffage au rouge sous faible tension, de sorte que la couche fonctionnelle (16) présente à titre de tampon de contraintes des contraintes de pression (17).

3. Cylindre de calandre chauffable selon la revendication 1, **caractérisé en ce que** la couche fonctionnelle (16) possède une dilatation thermique plus forte que le corps de cylindre (15), de sorte que lors du chauffage, dans l'état chaud en fonctionnement, la couche fonctionnelle (16) présente à titre de tampon de contraintes, des contraintes propres constituées de contraintes de traction converties en contraintes de pression (17).

4. Cylindre de calandre chauffable selon l'une des revendications 1 à 3, **caractérisé en ce que** la couche fonctionnelle (16) est constituée d'au moins deux nappes agencées l'une au-dessus de l'autre.

5. Cylindre de calandre chauffable selon la revendication 4, **caractérisé en ce que** les nappes agencées l'une au-dessus de l'autre sont des nappes discrètes.

6. Cylindre de calandre chauffable selon la revendication 5, **caractérisé en ce que** le corps de cylindre (15) présente des perçages périphériques (22) pour une traversée du milieu caloporteur.

7. Cylindre de calandre chauffable selon la revendication 5, **caractérisé en ce que** le chauffage intérieur (20, 21) a lieu de façon centrale.

8. Cylindre de calandre chauffable selon l'une des revendications 1 à 7, **caractérisé en ce que** le corps de cylindre (15) possède une conductivité thermique ≥ 30 W/m°K.

9. Cylindre de calandre chauffable selon l'une des revendications 1 à 8, **caractérisé en ce que** la couche fonctionnelle (16) possède une conductivité thermique ≥ 20 W/m°K et une capacité thermique spécifique ≥ 400 J/kg°K.

10. Calandre pour le traitement de bande de matière, en particulier une bande de papier ou de carton, comprenant au moins un empilement de cylindres (2) avec deux ou plusieurs cylindres (3, 4 ; 3, 4, 8, 9, 10) en formant une ou plusieurs emprises (6 ; 6, 11, 12, 13), **caractérisé en ce qu'**au moins un cylindre dur chauffable (4, 9) est réalisé selon l'une ou plusieurs des revendications 1 à 9.

11. Calandre selon la revendication 10, **caractérisée en ce que** des cylindres durs chauffables médians (4, 9) de l'empilement de cylindres (2) sont réalisés selon l'une ou plusieurs des revendications 1 à 9.
